# EUROPÄISCHE PATENTSCHRIFT

(11) **EP 0 771 610 B1**
(45) Veröffentlichungstag und Bekanntmachung des Hinweises auf die Patenterteilung: **05.01.2000**
(21) Anmeldenummer: 96250234.0
(22) Anmeldetag: 18.10.1996
(51) Int. Cl.: B24B 5/16, B24B 5/36, B21B 28/04

(54) **Vorrichtung zum Nachschleifen der in Walzgerüsten eingebauten Walzen**
Apparatus for grinding rollers mounted in a roller stand
Dispositif de rectification pour des rouleaux montés dans une cage de laminoir

(30) Priorität: 01.11.1995 DE 19542387
(43) Veröffentlichungstag der Anmeldung: 07.05.1997
(73) Patentinhaber: MANNESMANN Aktiengesellschaft, 40213 Düsseldorf (DE)
(72) Erfinder: Quambusch, Herbert, 40882 Ratingen (DE)
(74) Vertreter: Meissner, Peter E., Dipl.-Ing.

(56) Entgegenhaltungen:
- DE-A- 2 150 781
- DE-A- 4 105 079
- DE-A- 4 409 060

## Beschreibung

Die Erfindung betrifft eine Vorrichtung zum Nachschleifen der in Walzgerüsten eingebauten Walzen, insbesondere der mittels Stützwalzen abgestützten Arbeitswalzen in Quarto-Warmbandwalzgerüsten mittels mehrerer über die Ballenlänge der zu schleifenden Walze verteilt nebeneinander angeordneter rotierender Schleifwerkzeuge, die zusammen mit dem sie aufnehmenden Werkzeugträger in einem Führungsgerüst parallel zur Walzenachse oszillierend bewegbar geführt und quer zur Walzenachse anstellbar sind

Eine gattungsgemäße Vorrichtung ist in der DE-A-44 09 060 beschrieben. Sie dient dem Nachschleifen, insbesondere der Arbeitswalzen von Warmbandwalzgerüsten nach Erreichen eines bestimmten Verschleißzustandes u.z. im eingebauten Zustand im Walzgerüst, was eine Verbesserung gegenüber dem bislang überwiegend angewendeten Nachschleifen der Walzen im ausgebauten Zustand auf externen Walzenschleifmaschinen darstellt. Die bekannte Vorrichtung ermöglicht das Nacharbeiten der Walzenoberfläche mit großer Genauigkeit, selbst wenn das Verschleißbild der Walze nach dem Walzen stets gleicher Bandbreiten gegenüber der Walzenmitte ausgeprägte Randbereiche mit größerem Durchmesser aufweist.

Die vorbekannte Lösung schlägt zum Anstellen der Schleifwerkzeuge gegen die Walze vor, Stößel, an denen topfförmige Werkzeuge befestigt sind, mit Hilfe von Kolben-Zylinder-Einheiten in Längsrichtung zu verschieben und dadurch das Werkzeug zu steuern. Die Stößel können beim Arbeitswalzenwechsel in eine Position zurückgefahren, in der die Schleifwerkzeuge den Walzenausbau nicht behindern. Die Antriebe für die Schleifwerkzeuge, vorzugsweise Elektromotoren, sind jeweils am dem Schleifwerkzeug entgegengesetzten Ende des Stößels angeordnet und zusammen mit diesem bewegbar. Die Führung der Werkzeugträger erfolgt an starr am Walzenständer befestigten Führungsbahnen, die sich über die Länge des Walzballens erstrecken und aus verwindungssteifen Profilen bestehen. An diesen Führungsbahnen ist der Werkzeugträger über Kugelspindeln gleitend bewegbar, wozu ein eigener Antrieb über von Hydromotoren getriebene Muttern vorgesehen ist. Die Kugelspindeln sind im Inneren der Führungsbahnen angeordnet und vor Schleifstaub, Öl, Kühlflüssigkeit und Zunder geschützt.

Die bekannte Lösung stellt zwar eine funktionsfähige und stabile Nachschleifvorrichtung für die im Walzgerüst eingebauten Walzen dar, doch erfordern die dazu vorgesehenen Einrichtungen einen großen Bauaufwand bei neuen Walzgerüsten und insbesondere bei der Nachrüstung alter Gerüste den Austausch vieler Komponenten, um den Freiraum für die Schleifvorrichtung zu schaffen.

Ausgehend von der bekannten Lösung und den dazu beschriebenen Nachteilen ist es Aufgabe der vorliegenden Erfindung, eine Vorrichtung der gattungsgemäßen Art zu schaffen, die mit geringerem Bauaufwand auch die Nachrüstung alter Walzgerüste ohne größere mechanische Änderungen erlaubt und den Ein- und Ausbau der Arbeits-und/oder Stützwalzen nicht behindert.

Zur Lösung der Aufgabe wird erfindungsgemäß vorgeschlagen, daß das Führungsgerüst mit dem Werkzeugträger auf der Stützwalze reitend festigt und unabhängig von der Stützwalze um deren Drehachse schwenkbar ist. Der Werkzeugträger wird also nicht, wie beim bekannten Stand der Technik auf einem bauaufwendig am Walzenständer angeflanschten Führungsgerüst bewegt, das Führungsgerüst wird vielmehr an der Stützwalze selbst angeordnet und zwar derartig, daß die Stützwalze ungehindert drehen kann und gleichzeitig das Führungsgerüst mit dem Werkzeugträger unabhängig von der Drehbewegung und der Position der Stützwalze seinerseits verdrehbar ist.

In einer günstigen Ausgestaltung der Erfindung ist vorgesehen, daß jedes Führungsgerüst an zwei beidseitig des Walzballens koaxial zur Walzenachse angeordneten, relativ zur Walze drehbar auf dieser abgestützten Ringen befestigt ist, die synchron um die Stützwalze verdrehbar antreibbar sind. Günstigerweise sind die Ringe als rollengelagerte Gelenkringe ausgebildet, die die Walzen im Bereich der Lünettenflächen umschließen.

Die vorgeschlagene Lagerung des Führungsgerüstes an den Walzen ermöglicht bei ungehinderter Drehung der Stützwalzen eine raumsparende und funktionssichere Abstützung des Führungsgerüstes, ohne den bei nachzurüstenden Walzgerüsten durch andere mechanische Einrichtungen belegten Raum zu benötigen. Gerade die Lünettenflächen bieten eine sehr exakte und günstige Abstützung und Führung, für die das Führungsgerüst tragenden Ringe, die im Fall von rollengelagerten Gelenkringen durch Öffnen dieser Ringe leicht zu montieren sind.

Der Antrieb der Ringe erfolgt nach einem anderen Merkmal der Erfindung über Außenverzahnungen an den Ringen, die über Motoren, Ritzel und Gelenkwellen verstellbar sind. Die Motoren können im Bereich der Walzenständer vorgesehen sein, wobei die Ringe beider Walzenseiten über die Ritzel verstellt werden, die mit einer Gelenkwelle synchron drehend verbunden sind.

Zur Führung der Werkzeugträger am Führungsgerüst sind nach einem anderen Merkmal der Erfindung die Ringe verbindende Führungsstangen vorgesehen, die parallel zur Walzenachse verlaufen. An diesen Stangen kann der Werkzeugträger verschoben werden, wozu nach einem anderen Merkmal der Erfindung Hydrozylinderantriebe vorgesehen sind, die sich am Führungsgerüst abstützen.

In einer besonders günstigen Ausgestaltung der Erfindung ist vorgesehen, daß mindestens eine der Führungsstangen als Kolbenstange des in den Werkzeugträger integrierten Hydrozylinders ausgeführt ist. Diese Lösung ist besonders platzsparend, weil der Werkzeugträger selbst ein Teil des Verschiebeantriebes ist, an dem die Schleifwerkzeuge befestigt sind. Vorzugsweise trägt der Werkzeugträger als Schleifwerkzeug zwei zylindrische Außenrundschleifscheiben mit Zentralantrieb. Diese Außenrundschleifscheiben werden durch den Hydrozylinder über die gesamte Ballenlänge alternierend bewegt, wobei der Werkzeugträger an den Führungsstangen bzw. der Kolbenstange des integrierten Hydrozylinders gleitet.

Nach einem anderen Merkmal der Erfindung erfolgt die Radialzustellung des Schleifwerkzeuges durch Verschwenken des Werkzeugträgers um eine der, vorzugsweise um die als Kolbenstange für den Hydrozylinder ausgeführte Führungsstange. Zur Radialverschwenkung selbst sind hier nicht dargestellte Antriebe vorgesehen.

Die vorliegende Erfindung ermöglicht in vorteilhafter Weise die Verschwenkung der Werkzeugträger durch Verstellen und Festlegen der Ringe relativ zur Stützwalze in eine Schleifposition, in eine Ausbauposition der Arbeitswalzen und in eine Ausbauposition der Stützwalzen. Die Erfindung zeichnet sich durch eine kompakte raumsparende Bauweise aus und ist in hervorragender Weise nachträglich in bestehende Walzwerke integrierbar, ohne daß umfangreiche mechanische Umbauarbeiten vorgenommen werden müssen. Die Wartung der Einrichtung zum Nachschleifen der Walzen ist durch die verschiedenen Schwenkmöglichkeiten einfach und durch den Ausbau der kompletten Vorrichtung auch außerhalb des Walzgerüstes in der Werkstatt möglich. Der Ausbau der Arbeitswalzen und auch der Stützwalzen wird nach Verschwenken der erfindungsgemäßen Vorrichtung in die jeweilige Position nicht behindert.

Ein Ausführungsbeispiel der Erfindung ist in der Zeichnung dargestellt und wird nachfolgend beschrieben.

Es zeigt:
**Figur 1** einen Längsschnitt durch die erfindungsgemäße Vorrichtung an einer unteren Stütz- und Arbeitswalze,
**Figur 2** einen Querschnitt durch ein Quartowalzwerk mit zwei erfindungsgemäßen Vorrichtungen und
**Figur 3** einen Querschnitt durch eine Stützwalze mit zwei Ausbaupositionen der erfindungsgemäßen Vorrichtung.

In Figur 1 sind mit 1a und 1b die Einbaustücke einer Stützwalze 2 bezeichnet, deren Walzenzapfen 2a, 2b in den Lagern 3a, 3b aufgenommen sind. Die Stützwalze 2 stützt die Arbeitswalze 4 ab, die in der Zeichnungsfigur angedeutet ist. Die erfindungsgemäße Vorrichtung zum Nachschleifen der Arbeitswalze 4 besteht aus dem insgesamt mit 5 bezeichneten Führungsgerüst für den Werkzeugträger 6, der auf den Führungsstangen 7 und 8 über die Ballenlänge der Stützwalzen 2 verschiebbar gelagert ist. Der Werkzeugträger 6 trägt die zylindrischen Außenrundschleifscheiben 9, die bei 10 zentral angetrieben sind. Zum Verschieben des Werkzeugträgers 6 an den Führungsstangen 7 und 8 ist die Führungsstange 8 als Kolbenstange eines Hydrozylinders ausgebildet, der bei 11 durch den Werkzeugträger 6 selbst gebildet wird. Durch Beaufschlagung des Zylinderraums in dem Hydrozylinder 11 werden der Werkzeugträger 6 druckmittelbetrieben alternierend zwischen den beiden Ballenenden der Stützwalze 2, die Rundschleifscheiben 9 zwischen den Ballenenden der Arbeitswalze 4 hin und her bewegt.

Erfindungsgemäß ist das Führungsgerüst 5 auf der Stützwalze 2 reitend befestigt, wozu Gelenkringe 12 die Lünettenflächen 13 der Stützwalze 2 umschließen und die Führungsstangen 7 und 8 des Führungsgerüstes 5 mit den Gelenkringen 12 beidseitig verbunden sind. Die Gelenkringe 12 ihrerseits sind an ihrem Außenumfang mit Verzahnungen 14 versehen, in die Zahnritzel 15 kämmend eingreifen. Diese Zahnritzel 15 ihrerseits sitzen auf angetriebenen Wellen, die einerseits von einem am Einbaustück 1a gelagerten Hydromotor 17 andererseits über die Gelenkwelle 18 angetrieben sind. Die Wellen 16 sind jeweils in Bohrungen in den Einbaustücken 1a und 1b drehbar gelagert.

Wie in Figur 2 im Querschnitt erkennbar, sind auch hier die Stützwalzen mit 2 und die Arbeitswalzen mit 4 bezeichnet. Die Gelenkringe 12 umschließen die Lünettenflächen 13 an den Stützwalzen 2 und sind dabei über Rollen 19 abgestützt. Der Werkzeugträger 6 ist hier in der Arbeit - also Schleifposition dargestellt, wobei die Außenrundschleifscheiben 9 an der Oberfläche der Arbeitswalzen 4 anliegen. Die als Kolbenstange ausgebildete Rundstange 8 stellt gleichzeitig den Schwenkmittelpunkt für die radial anstellbaren Außenrundschleifscheiben 9 dar, während die Führungsstange 7 flach ausgebildet ist und mit Rollen 20 das Widerlager für den Werkzeugträger 6 darstellen.

Zum Ausbau der Arbeitswalzen kann der Werkzeugträger 6 zusammen mit dem gesamten Führungsgerüst in eine Position geschwenkt werden, die in Figur 3 mit 21 bezeichnet ist. In dieser Position wird der Ausbau der Arbeitswalzen nicht behindert; das Verschwenken des Werkzeugträgers 6 erfolgt in einfacher Weise durch Beaufschlagung der Hydromotoren 17 und Drehen der Gelenkringe 12 über die Verzahnungen 15, 14, bis die gewünschte Position erreicht ist.

Zum Ausbau der Stützwalzen wird der Werkzeugträger 6 mit dem Führungsgerüst ebenfalls durch Beaufschlagung des Hydromotors 17 in die Position verschwenkt, die in Figur 3 mit 22 bezeichnet ist. In dieser Stellung können die Stützwalzen zusammen mit dem aufsitzenden Führungsgerüst in konventioneller Weise aus dem Walzgerüst ausgebaut werden, ohne daß ein aufwendiges Demontieren der erfindungsgemäßen Vorrichtung erforderlich wäre.

## Patentansprüche

1. Vorrichtung zum Nachschleifen der in Walzgerüsten eingebauten Walzen (4), insbesondere der mittels Stützwalzen (2) abgestützten Arbeitswalzen (4) in Quarto-Warmbandwalzgerüsten mittels mehrerer über die Ballenlänge der zu schleifenden Walze (4) verteilt nebeneinander angeordneter rotierender Schleifwerkzeuge (9), die zusammen mit dem sie aufnehmenden Werkzeugträger (6) in einem Führungsgerüst (5) parallel zur Walzenachse oszillierend bewegbar geführt und quer zur Walzenachse anstellbar sind,
dadurch gekennzeichnet,
daß das Führungsgerüst (5) mit dem Werkzeugträger (6) auf der Stützwalze (2) reitend befestigt und unabhängig von der Stützwalze (2) um deren Drehachse schwenkbar ist.

2. Vorrichtung zum Nachschleifen der in Walzgerüsten eingebauten Walzen nach Anspruch 1,
dadurch gekennzeichnet,
daß das Führungsgerüst (5) an zwei beidseitig des Walzballens koaxial zur Walzenachse angeordneten, relativ zur Stützwalze (2) drehbar auf dieser abgestützten Ringen (12) befestigt ist, die synchron um die Stützwalze (2) verdrehbar antreibbar sind.

3. Vorrichtung zum Nachschleifen der in Walzgerüsten eingebauten Walzen nach Anspruch 1 und 2
dadurch gekennzeichnet,
daß die Ringe (12) als rollengelagerte Gelenkringe ausgebildet und die Walzen im Bereich der Lünettenflächen (13) umschließen.

4. Vorrichtung zum Nachschleifen der in Walzgerüsten eingebauten Walzen nach Anspruch 1 bis 3
dadurch gekennzeichnet,
daß die Ringe (12) außenverzahnt (14) sind und über Motoren (17), Ritzel (15) und Gelenkwellen (18) verstellbar sind.

5. Vorrichtung zum Nachschleifen der in Walzgerüsten eingebauten Walzen nach Anspruch 1 bis 4
dadurch gekennzeichnet,
daß das Führungsgerüst (5) zur Führung der Werkzeugträger (6) parallel zur Walzenachse verlaufende, die Ringe (12) verbindende Führungsstangen (7, 8) aufweist.

6. Vorrichtung zum Nachschleifen der in Walzgerüsten eingebauten Walzen nach Anspruch 1 bis 5
dadurch gekennzeichnet,
daß zur parallelen Verschiebung des Werkzeugträgers (6) zur Walzenachse Hydrozylinderantriebe (11) vorgesehen sind, die sich am Führungsgerüst (5) abstützen.

7. Vorrichtung zum Nachschleifen der in Walzgerüsten eingebauten Walzen nach Anspruch 5 und 6
dadurch gekennzeichnet,
daß mindestens eine der Führungsstangen (8) als Kolbenstange des in den Werkzeugträger integrierten Hydrozylinders (11) ausgeführt ist.

8. Vorrichtung zum Nachschleifen der in Walzgerüsten eingebauten Walzen nach Anspruch 1 bis 7
dadurch gekennzeichnet,
daß der Werkzeugträger (6) als Schleifwerkzeug zwei zylindrische Außenrundschleifscheiben (9) mit Zentralantrieb (10) trägt.

9. Vorrichtung zum Nachschleifen der in Walzgerüsten eingebauten Walzen nach Anspruch 1 bis 8
dadurch gekennzeichnet,
daß die Radialzustellung des Schleifwerkzeuges durch Verschwenken des Werkzeugträgers (6) um eine der Führungsstangen (8) erfolgt.

10. Vorrichtung zum Nachschleifen der in Walzgerüsten eingebauten Walzen nach Anspruch 1 bis 9
dadurch gekennzeichnet,
daß der Werkzeugträger (6) durch Verstellen und Festlegen der Ringe (12) relativ zur Stützwalze (2) in eine Schleifposition, in eine Ausbauposition der Arbeitswalzen und eine Ausbauposition der Stützwalzen (2) verschwenkbar ist.

## Claims

1. A device for regrinding the rolls (4) installed in roll stands, in particular the work rolls (4) supported by means of back-up rolls (2) in four-high hot strip roll stands, by means of a plurality of rotating grinding tools (9) arranged next to one another and distributed over the length of the barrel of the roll (4) to be ground, which grinding tools (9) may be guided in a guide frame (5) in such a manner as to be oscillatingly movable in parallel with the roll axis together with the tool holder (6) accommodating them and may be adjusted perpendicularly to the roll axis,
characterised in that
the guide frame (5) with the tool holder (6) is attached astride the back-up roll (2) and may be swivelled independently of the back-up roll (2) about the axis of rotation thereof.

2. A device for regrinding the rolls installed in roll stands according to claim 1,
characterised in that
the guide frame (5) is attached to two rings (12) arranged on each side of the roll barrel coaxially with the roll axis and supported on the back-up roll (2) in such a way as to be rotatable relative thereto, which rings (12) may be driven so as to rotate synchronously about the back-up roll (2).

3. A device for regrinding the rolls installed in roll stands according to claim 1 and claim 2,
characterised in that
the rings (12) take the form of roller-mounted articulated rings and surround the rolls in the area of the steady rest surfaces (13).

4. A device for regrinding the rolls installed in roll stands according to claims 1 to 3,
characterised in that
the rings (12) are externally toothed (14) and may be adjusted by means of motors (17), pinions (15) and cardan shafts (18).

5. A device for regrinding the rolls installed in roll stands according to claims 1 to 4,
characterised in that,
to guide the tool holder (6), the guide frame (5) comprises guide bars (7, 8) extending in parallel with the roll axis and connecting the rings (12).

6. A device for regrinding the rolls installed in roll stands according to claims 1 to 5,
characterised in that,
for parallel displacement of the tool holder (6) relative to the roll axis, hydraulic cylinder drives (11) are provided which are supported on the guide frame (5).

7. A device for regrinding the rolls installed in roll stands according to claims 5 and 6,
characterised in that
at least one of the guide bars (8) takes the form of a piston rod of the hydraulic cylinder (11) incorporated into the tool holder.

8. A device for regrinding the rolls installed in roll stands according to claims 1 to 7,
characterised in that
the tool holder (6) carries as grinding tool two cylindrical external cylindrical grinding wheels (9) with central drive (10).

9. A device for regrinding the rolls installed in roll stands according to claims 1 to 8,
characterised in that
the radial feed motion of the grinding tool is effected by swivelling of the tool holder (6) about one of the guide bars (8).

10. A device for regrinding the rolls installed in roll stands according to claims 1 to 9,
characterised in that
the tool holder (6) may be swivelled, by adjustment and fixing of the rings (12) relative to the back-up roll (2), into a grinding position, into a work roll removal position and into a back-up roll (2) removal position.

## Revendications

1. Dispositif pour rectifier des cylindres (4) montés dans des cages de laminoir, en particulier des cylindres de travail (4) supportés par un cylindre d'appui (2), dans des cages de laminoir quarto a feuillards chauds, au moyen de plusieurs outils de rectification rotatifs, répartis sur la longueur de table des cylindres (4) à rectifier, et agencés les uns à côté des autres, outils de rectification qui sont guidés, conjointement avec les supports d'outil (6) qui les reçoivent, dans une cage de guidage (5), de façon mobile et oscillante parallèlement à l'axe et peuvent être mis au contact transversalement à l'axe du cylindre,
caractérisé en ce que la cage de guidage (5) est fixée avec le support d'outil (6), à califourchon sur le cylindre d'appui (2) et peut être pivotée, indépendamment du cylindre d'appui (2), autour de son axe de rotation.

2. Dispositif pour rectifier des cylindres montés dans des cages de laminoir selon la revendication 1,
caractérisé en ce que la cage de guidage (5) est fixée sur deux bagues (12) agencées des deux côtés de la table du cylindre, coaxialement à l'axe du cylindre, en s'appuyant sur le cylindre d'appui (2) relativement auquel elles peuvent tourner, bagues qui peuvent être entraînées en rotation de façon synchrone autour du cylindre d'appui (2).

3. Dispositif pour rectifier des cylindres montés dans des cages de laminoir selon l'une des revendications 1 et 2,
caractérisé en ce que les bagues (12) sont réalisées sous forme de bagues articulées à rouleaux et entourent les cylindres dans la zone des surfaces de lunette (13).

4. Dispositif pour rectifier des cylindres montés dans des cages de laminoir selon l'une des revendications 1 à 3,
caractérisé en ce que les bagues (12) sont dentées (14) à l'extérieur et peuvent être réglées au moyen de moteurs (17), de pignons (15) et d'arbres articulés (18).

5. Dispositif pour rectifier des cylindres montés dans des cages de laminoir selon l'une des revendications 1 à 4,
caractérisé en ce que la cage de guidage (5) pour guider le support d'outil (6) comporte des tiges de guidage (7,8) s'étendant parallèlement à l'axe du cylindre et reliant les bagues (12).

6. Dispositif pour rectifier des cylindres montés dans des cages de laminoir selon l'une des revendications 1 à 5,
caractérisé en ce que l'on prévoit, pour le déplacement parallèle du support d'outil (6) par rapport à l'axe du cylindre, des entraînements à cylindre hydraulique (11) qui prennent appui sur la cage de guidage (5).

7. Dispositif pour rectifier des cylindres montés dans des cages de laminoir selon l'une des revendications 5 et 6,
caractérisé en ce qu'au moins l'une des tiges de guidage (8) est réalisée sous forme de tige de piston du cylindre hydraulique (11) intégré dans le support d'outil.

8. Dispositif pour rectifier des cylindres montés dans des cages de laminoir selon l'une des revendications 1 à 7,
caractérisé en ce que le support d'outil (6) porte, comme outil de rectification, deux meules cylindriques (9) à rectifier des surfaces extérieures cylindriques, comportant un entraînement central (10).

9. Dispositif pour rectifier des cylindres montés dans des cages de laminoir selon l'une des revendications 1 à 8,
caractérisé en ce que l'on réalise le contact radial de l'outil de rectification, par le pivotement du support d'outil (6) autour d'une des tiges de guidage (8).

10. Dispositif pour rectifier des cylindres montés dans des cages de laminoir selon l'une des revendications 1 à 9,
caractérisé en ce que le support d'outil (6) peut être pivoté, par le réglage et la fixation des bagues (12), relativement au cylindre d'appui (2), dans une position de rectification, une positon de démontage des cylindres de travail et une position de démontage des cylindres d'appui (2).
